# FASCICULE DE BREVET EUROPEEN

(11) **EP 2 202 839 B1**
(45) Date de publication et mention de la délivrance du brevet: **22.05.2019**
(21) Numéro de dépôt: 09169222.8
(22) Date de dépôt: 02.09.2009
(51) Int. Cl.: H01P 1/161, H01P 1/213

(54) **Ensemble d'excitation compact pour la génération d'une polarisation circulaire dans une antenne et procédé d'élaboration d'un tel ensemble d'excitation**
Kompakte Speiseeinrichtung zur Erzeugung einer Zirkularpolarisation in einer Antenne und Herstellungsvervahren einer solchen Speiseeinrichtung
Compact feed system for the generation of circular polarisation in an antenna and method of producing such system

(30) Priorité: 16.12.2008 FR 0807063
(43) Date de publication de la demande: 30.06.2010
(73) Titulaire: Thales, 92400 Courbevoie (FR)
(72) Inventeur: Bosshard, Pierre, 31170, TOURNEFEUILLE (FR); Lepeltier, Philippe, 31320, CASTANET (FR); Verlhac, Sophie, 31400, TOULOUSE (FR); Lasserre, Alain, 31170, TOURNEFEUILLE (FR)
(74) Mandataire: Esselin, Sophie

(56) Documents cités:
- WO-A-00/16431
- DE-A1- 3 111 106
- US-A- 4 060 808
- US-B1- 7 408 427

## Description

La présente invention concerne un ensemble d'excitation compact pour la génération d'une polarisation circulaire dans une antenne, à une antenne comportant un tel ensemble d'excitation compact et à un procédé d'élaboration d'un tel ensemble d'excitation compact. Elle s'applique notamment au domaine des antennes d'émission et/ou de réception et plus particulièrement aux antennes comportant un réseau d'éléments rayonnants élémentaires reliés à un dispositif de transduction orthomode associé à un coupleur, tel que par exemple aux antennes multifaisceaux.

L'élaboration d'un grand nombre de faisceaux contigus implique de réaliser une antenne comportant un grand nombre d'éléments rayonnants élémentaires, placés dans le plan focal d'un réflecteur parabolique, dont l'espacement dépend directement de l'écart angulaire entre les faisceaux. Le volume alloué pour l'emplacement d'une chaîne radiofréquence RF chargée d'assurer les fonctions d'émission et de réception en bipolarisation circulaire est borné par la surface radiative d'un élément rayonnant, dans le cas d'une application multifaisceaux.

Dans la configuration la plus courante où chaque source, constituée d'un élément rayonnant couplé à une chaîne radiofréquence, élabore un faisceau, appelé aussi un spot, chaque faisceau formé est émis par exemple par un cornet dédié constituant l'élément rayonnant élémentaire et la chaîne radiofréquence réalise, pour chaque faisceau, les fonctions émission/réception en mono-polarisation ou en bi-polarisation dans une bande de fréquences choisie en fonction des besoins des utilisateurs et/ou des opérateurs. Généralement, une chaîne radiofréquence comporte principalement un excitateur et des chemins de guides d'ondes, appelés aussi circuits de recombinaison, permettant de relier les composants radiofréquences. Pour élaborer une polarisation circulaire, il est connu d'utiliser un excitateur comportant un transducteur orthomode connu sous l'acronyme OMT (en anglais : OrthoMode Transducer) connecté à un élément rayonnant élémentaire par exemple de type cornet. L'OMT alimente le cornet (en transmission), ou est alimenté par le cornet (en réception), sélectivement soit avec un premier mode électromagnétique présentant une première polarisation, soit avec un second mode électromagnétique présentant une seconde polarisation orthogonale à la première. Les première et seconde polarisations, auxquelles sont associées deux composantes de champs électriques, sont linéaires et appelées respectivement polarisation horizontale H et polarisation verticale V. La polarisation circulaire est réalisée en associant l'OMT à un coupleur à branches (en anglais : branch line coupler) chargé de placer les composantes de champs électriques H et V en quadrature de phase. La recherche d'une solution compacte conduit à regrouper les composants radiofréquences et les circuits de recombinaison de la chaîne radiofréquence sur plusieurs niveaux empilés les uns au-dessous des autres, comme représenté par exemple sur les figures 1a et 1b décrites ci-après. Cependant plus le nombre de faisceaux est élevé, plus la complexité, la masse et le coût de la chaîne radiofréquence sont importantes. Pour diminuer encore la masse et le coût d'une chaîne radiofréquence il est donc nécessaire de modifier son architecture électrique.

Le document DE 31 11 106 décrit un OMT à deux branches diamétralement opposées, et reliées à un coupleur à branches. Le document WO 00/16431 décrit un OMT à deux branches. Le couplage entre le guide d'ondes principal et les deux branches de l'OMT est réalisé par deux fentes orthogonales dans la paroi du guide d'onde principal de l'OMT. Le document US 4 060 808 décrit un système permettant de corriger automatiguement la dépolarisation d'un signal dû à l'effet Faraday quand le signal traverse un milieu ionisé. Le système comporte un OMT mobile en rotation relié à deux coupleurs hybrides connectés en série par l'intermédiaire de deux guides d'ondes flexibles. Le document US 7 408 427 décrit un OMT symétrique couplé à un coupleur à branches équilibré.

La présente invention a pour but de remédier à ce problème en proposant un nouvel ensemble d'excitation fonctionnant en bi-polarisation, ne nécessitant pas de réglage et permettant de simplifier et de rendre plus compacte la chaîne radiofréquence et d'en diminuer ainsi la masse et le coût.

Pour cela, l'invention concerne un ensemble d'excitation compact, selon la revendication 1, pour la génération d'une polarisation circulaire dans une antenne comportant un transducteur orthomode diplexant et un coupleur à branches, caractérisé en ce que le transducteur orthomode, appelé OMT, est dissymétrique et comporte un guide d'onde principal à section carrée ou circulaire d'axe longitudinal ZZ' et deux branches couplées au guide d'onde principal par respectivement deux fentes de couplage en parallèle, les deux fentes de couplage étant réalisées dans deux parois orthogonales du guide d'onde, les deux branches de l'OMT étant respectivement reliées à deux guides d'onde d'un coupleur à branches déséquilibré, le coupleur à branches ayant deux coefficients de partage différents et optimisés de manière à compenser des composantes parasites orthogonales de champ électrique engendrées par la dissymétrie de l'OMT.

Avantageusement, la section du guide d'onde principal de l'OMT en aval des fentes de couplage est inférieure à la section du guide d'onde principal de l'OMT en amont des fentes de couplage, la rupture de section formant un plan de court-circuit.

Avantageusement, les fentes de couplage de l'OMT, ayant une longueur L1 et une largeur L2, sont reliées au coupleur à branches par l'intermédiaire de deux filtres à stub placés à une distance D1 des fentes de couplage, la distance D1, la longueur L1 et la largeur L2 sont choisies de manière à réaliser une orthogonalité entre les composantes parasites de champ électrique engendrées par la dissymétrie de l'OMT.

Avantageusement, les coefficients de partage du coupleur à branches sont déterminés à partir des trois relations suivantes :
- α² + β² =1
- $α . Ex - β . δ ⁢ y = \frac{1}{\sqrt{2}} volt / mètre ,$
- $β . Ey + α . δ ⁢ x = \frac{1}{\sqrt{2}} volt / mètre ⁢ .$

L'invention concerne aussi une antenne caractérisée en ce qu'elle comporte au moins un tel ensemble d'excitation compact.

Enfin, l'invention concerne également un procédé d'élaboration d'un ensemble d'excitation compact pour la génération d'une polarisation circulaire dans une antenne, caractérisé en ce qu'il consiste à coupler un transducteur orthomode OMT dissymétrique à deux branches avec un coupleur à branches déséquilibré comportant deux coefficients de partage différents, à dimensionner l'OMT de façon à établir une quadrature de phase entre deux composantes parasites de champ électrique engendrées par la dissymétrie de l'OMT, et à optimiser les coefficients de partage du coupleur à branches pour compenser les deux composantes parasites de champ électrique.

Avantageusement, le dimensionnement de l'OMT consiste à déterminer une longueur L1 des fentes de couplage de l'OMT, à déterminer une distance D1 séparant les fentes de couplage de deux filtres à stubs placés entre les fentes de couplage et le coupleur à branches, à placer un plan de court-circuit dans le guide d'onde principal de l'OMT en aval des fentes de couplage, la distance D1, la longueur L1 et la largeur L2 étant choisies de manière à réaliser une orthogonalité entre les composantes parasites de champ électrique engendrées par la dissymétrie de l'OMT.

Avantageusement, les coefficients de partage du coupleur à branches sont déterminés à partir des trois relations suivantes :
- α²+β²=1
- $α . Ex - β . δ ⁢ y = \frac{1}{\sqrt{2}} volt / mètre ,$
- $β . Ey + α . δ ⁢ x = \frac{1}{\sqrt{2}} volt / mètre ⁢ .$

D'autres particularités et avantages de l'invention apparaîtront clairement dans la suite de la description donnée à titre d'exemple purement illustratif et non limitatif, en référence aux dessins schématiques annexés qui représentent :
- figure 1a: un schéma en vue de dessus d'un exemple d'OMT diplexant, selon l'art antérieur ;
- figure 1b : une vue en perspective d'un exemple de chaîne RF comportant un OMT diplexant de la figure 1a;
- figure 2 : une vue en coupe d'un exemple d'architecture simplifiée d'une chaine RF comportant un ensemble d'excitation compact, selon l'invention;
- figures 3a et 3b : deux vues, respectivement en perspective et en vue de dessus, d'un exemple d'OMT diplexant dissymétrique, selon l'invention;
- figure 4: un exemple de couplage entre les deux ports couplé et isolé obtenu avec un OMT dissymétrique avant optimisation de la forme de l'OMT, selon l'invention ;
- figure 5 : un exemple de dispersion de phase entre les ports couplé et isolé d'un OMT avant optimisation de la forme de l'OMT, selon l'invention ;
- figure 6 : un exemple de dispersion de phase entre les ports couplé et isolé d'un OMT après optimisation des paramètres de forme de l'OMT, selon l'invention ;
- figure 7 : une vue schématique de dessus de l'OMT montrant les composantes de champ parasites après optimisation des paramètres de forme de l'OMT, selon l'invention.
- figures 8a et 8b : une vue en perspective et une vue en coupe longitudinale, d'un exemple de coupleur à branches déséquilibré, selon l'invention ;
- figures 9a et 9b : un exemple montrant le taux d'ellipticité obtenu en associant un OMT à deux branches et un coupleur à branches déséquilibré pour former un ensemble d'excitation compact, selon l'invention.

Le transducteur orthomode 5 à quatre branches représenté sur la figure 1a comporte un guide d'onde principal 10 d'axe longitudinal ZZ', à section carrée ou circulaire par exemple, ayant une première extrémité destinée à être reliée à un cornet, non représenté, et une deuxième extrémité de sortie, les deux extrémités étant situées dans l'axe longitudinal du corps du guide d'onde principal. Un groupe de quatre fentes longitudinales, ou transversales, 11, 12, 13, 14 de couplage en parallèle sont réalisées dans la paroi de chacune des quatre faces latérales du guide d'onde principal et disposées de façon diamétralement opposées deux à deux. Entre le cornet et les fentes de couplage, les dimensions du guide d'onde principal 10 sont adaptées à la propagation des modes électromagnétiques fondamentaux associés aux composantes de champs H et V du guide d'onde principal dans les bandes de fréquences d'émission et de réception. Au-delà des fentes de couplage, la section du guide d'onde principal diminue ce qui engendre un plan de court-circuit pour la bande de fréquences basse. A la fréquence de coupure, le guide se comporte alors comme un filtre passe-haut ne laissant passer que la bande de fréquences haute. Les composantes de champs H et V associées aux modes électromagnétiques fondamentaux TE01 et TE10 du guide d'onde à section carré, ou aux modes TE11H et TE11V du guide d'onde à section circulaire, sont couplées dans la bande de fréquences basse, par exemple la bande d'émission, par les quatre fentes de couplage en parallèle 11, 12, 13, 14. La bande de fréquences haute, par exemple la bande de réception, est rejetée par quatre filtres à stubs 15, 16, 17, 18 reliés aux quatre fentes d'accès en parallèle et se propage dans le guide d'onde principal jusqu'à son extrémité de sortie. L'ensemble OMT et filtres, appelé OMT diplexant, présente ainsi six ports physiques et son fonctionnement est compatible avec une application en polarisation linéaire ou une polarisation circulaire. La bande de fréquences basse peut par exemple être réservée à l'émission de signaux radiofréquences RF et la bande de fréquences haute peut être réservée à la réception des signaux RF. Comme représenté sur la figure 1b, à l'émission, l'élaboration d'une polarisation circulaire est assurée par un coupleur à branches 19 équilibré à 3 dB qui alimente les quatre fentes de couplage 11, 12, 13, 14 deux à deux en quadrature de phase. Les fentes opposées sont alimentées en phase par l'intermédiaire de circuits de recombinaison 20 en phase. Les différents composants de l'ensemble d'excitation constitué de l'OMT diplexant et du coupleur à branches, sont optimisés séparément et la fonction de transfert globale résulte des performances intrinsèques de chaque composant. La géométrie de l'OMT 5 à quatre branches impose, à l'endroit des fentes de couplages, un plan de symétrie au champ électrique qui se propage dans l'OMT ce qui minimise l'amplitude des composantes croisées du champ électrique. Ainsi la pureté de polarisation circulaire ne dépend pas de l'OMT 5 mais uniquement du coupleur à branches 19 et des circuits de recombinaison 20 qui réalisent le partage de puissance et la quadrature de phase entre les fentes de couplage. Un polariseur septum, non représenté, est connecté à l'extrémité de sortie du guide d'onde principal de l'OMT, le polariseur septum réalisant l'élaboration de la polarisation circulaire à la réception.
Les composants radiofréquences et les circuits de recombinaison de la chaîne radiofréquence sont empilés sur plusieurs niveaux, deux niveaux 1, 2 sont représentés sur la figure 1b mais il y en a généralement trois, disposés les uns au-dessous des autres. L'intégration des composants est alors maximale et pour diminuer encore la masse, le volume et le coût de la chaîne radiofréquence, il est nécessaire de modifier son architecture.

La figure 2 représente un exemple d'architecture simplifiée d'une chaîne RF comportant un ensemble d'excitation compact, selon l'invention. La chaîne RF comporte essentiellement un transducteur orthomode diplexant 21 à deux branches représenté sur les figures 3a et 3b et un coupleur à branches 40 déséquilibré. L'OMT 21 comporte un guide d'onde principal 22, par exemple à section carrée ou circulaire, et d'axe longitudinal ZZ', comportant deux extrémités 23, 24, la première extrémité 23 couplée à un accès circulaire 31 étant destinée à être reliée à un cornet, non représenté, et comportant deux fentes de couplage 25, 26 d'accès en parallèle réalisées dans la paroi du guide d'onde principal et débouchant dans les deux branches respectives de l'OMT. Les deux fentes d'accès en parallèle 25, 26 sont réalisées dans deux parois latérales orthogonales du guide d'onde principal et disposées, par exemple et de préférence, à une même hauteur par rapport aux deux extrémités 23, 24 du guide d'onde principal. La bande de fréquences basse peut par exemple être réservée à l'émission de signaux RF et la bande de fréquences hautes peut être réservée à la réception des signaux RF. A l'émission, chacune des deux fentes de couplage 25, 26 est reliée au coupleur à branche 40 par l'intermédiaire d'un filtre à stubs 27, 28 et de circuits de recombinaison 29, 30. L'accès circulaire 31 constitue le port d'entrée et de sortie commun à deux composantes de champ électrique, respectivement horizontale H et verticale V, correspondant à deux modes électromagnétiques polarisés orthogonalement se propageant à l'émission et à la réception. Chaque fente d'accès en parallèle associée à un filtre à stubs constitue un port d'entrée et de sortie de l'une des composantes de champ électrique, appelé port couplé pour cette composante, l'autre port étant appelé port isolé. A titre d'exemple, sur la figure 3a, la composante de champ électrique horizontale H passe par le port couplé 32, le port 33 étant le port isolé pour cette composante H. Pour la composante de champ électrique verticale V, le port couplé est le port 33 et le port isolé est le port 32. Le coupleur à banches 40 comporte deux guides d'onde rectangulaires 35, 36 formant deux branches principales reliées respectivement, par une première extrémité, à l'un des ports 32, 33 de l'OMT, et par une deuxième extrémité, à un accès d'alimentation respectif 37 , 38, les accès d'alimentation 37, 38 ayant une même longueur électrique. Chaque accès d'alimentation est relié à chacune des deux branches principales 35, 36 du coupleur à branches 40 pour l'alimenter par un champ électrique. Les deux branches principales du coupleur à branches sont couplées entre elles par l'intermédiaire de fentes de couplage, non représentées, débouchant dans au moins un guide d'onde transversal 39 constituant une branche transversale. La longueur des guides transversaux 39, en nombre prédéterminé, par exemple égal à trois sur la figure 2, est égale à λ_{g}/4 de façon à réaliser, en sortie du coupleur à branches 40, un déphasage de 90° entre les deux composantes de champ électrique, λ_{g} étant la longueur d'onde guidée du mode fondamental se propageant dans les branches principales 35, 36 du coupleur 40.

A la réception, un polariseur septum, non représenté peut être connecté à la deuxième extrémité 24 du guide d'onde principal de l'OMT.

D'un point de vue géométrique, l'OMT diplexant à deux branches ne permet pas le découplage naturel des composantes de champ électrique horizontale H et verticale V en raison de l'absence de symétrie à l'endroit des fentes de couplage 25, 26. L'analyse des paramètres de la matrice de dispersion de l'énergie entre le port commun 31 et le port couplé 32 correspondant à l'une des composantes du champ électrique, puis entre le port commun et le port isolé 33 de la même composante du champ électrique montre, comme représenté sur les figures 4 et 5, qu'il y a un couplage d'énergie, de l'ordre de - 20 dB, entre le port couplé et le port isolé et qu'il existe une différence de phase dispersive en fréquence entre les deux ports, la quadrature de phase n'étant obtenue que pour une fréquence particulière, bien que physiquement les longueurs depuis le port commun 31 vers les deux ports couplé et isolé 32, 33 soient identiques. Ceci signifie que, en raison de la dissymétrie de l'OMT, l'énergie du mode fondamental qui se propage dans le guide d'onde principal ne passe pas intégralement dans le port couplé mais en partie vers le port isolé. La distribution de l'énergie entre les deux ports est due au fait que outre le couplage du mode fondamental TE10 à -20 dB, il y a un couplage à -20 dB du mode TE20 (ou TE02 suivant que l'on considère la composante H ou V du champ électrique) entre le port couplé et le port isolé. Le mode TE20 (ou TE02) interfère sur le partage de puissance et induit une insertion de phase différente du champ électrique sur le port couplé par rapport au port isolé.

Selon l'invention, l'OMT à deux branches ne permettant pas de découpler totalement les deux composantes du champ électrique lorsqu'il est associé avec un coupleur à branches équilibré à 3 dB qui réalise le partage de puissance à parts égales et la quadrature de phase entre les fentes de couplage, il n'est pas possible d'obtenir une polarisation circulaire. La polarisation obtenue est elliptique, avec un taux d'ellipticité du champ rayonné égal à 1,7 dB.

Cependant, en agissant sur les paramètres de forme de l'OMT tels que la longueur L1 et la largeur L2 des fentes de couplage 25, 26, la distance entre la fente et le plan de court-circuit pour la bande de fréquence basse correspondant aux changements de section du guide principal, la distance D1 entre les fentes 25, 26 et le début des filtres à stubs 27, 28, il est possible, comme représenté sur l'exemple de la figure 6, de mettre la composante de champ sur le port isolé en quadrature de phase avec la composante de champ sur le port couplé et de rendre le comportement différentiel des phases entre ces deux composantes de champ couplée et isolée apériodique sur une bande passante supérieure à 7% de la bande de fréquences basse totale. La distance D1 agit sur la dispersion en fréquence de la phase de la composante de champ principale sur le port couplé par rapport à la composante de champ croisée parasite sur le port isolé. La longueur L1 et la largeur L2 permettent de régler la phase absolue à -90° entre la composante de champ sur le port couplé et la composante de champ parasite sur le port isolé. La distance entre la fente et le plan de court-circuit peut par exemple être nulle. Cependant, l'optimisation des paramètres de forme de l'OMT est une optimisation à variables multiples pour laquelle d'autres paramètres agissent au second ordre, en créant par exemple des battements d'énergie entre des discontinuités radiofréquences, et qu'il n'est possible d'optimiser que par itérations successives et par une analyse des modes électromagnétiques qui se propagent.

La figure 7 montre que le champ électrique résultant d'une alimentation sur le port d'accès 32, 33 de la polarisation horizontale H, respectivement verticale V, se décompose alors en deux composantes déphasées de -90°. Ainsi, pour le port d'accès 33 de la composante verticale V du champ électrique Ey s'ajoute une composante horizontale parasite δy déphasée de -90° par rapport à Ey et pour le port d'accès 32 de la composante horizontale H du champ électrique Ex s'ajoute une composante verticale parasite δx déphasée de -90° par rapport à Ex. Les composantes parasites δy et δx sont atténuées de 20 dB par rapport à l'amplitude de Ex et Ey.

L'OMT dissymétrique, selon l'invention, associé à un coupleur à branches déséquilibré, permet la compensation du défaut induit par la dissymétrie de l'OMT et un fonctionnement de l'antenne en mono-polarisation et en bi-polarisation avec une excellente pureté de polarisation.

Pour avoir une bonne pureté de polarisation circulaire, les composantes H et V du champ électrique doivent avoir la même amplitude et être en quadrature de phase. Les figures 8a et 8b montrent une vue en perspective et une vue en coupe longitudinale, d'un exemple de coupleur à branches déséquilibré 40, selon l'invention. Le coupleur à branches 40 comporte quatre ports 1 à 4 situés aux quatre extrémités des deux branches principales. Les ports 1 et 4 sont destinés à être reliés aux deux accès d'alimentation, les deux ports 2 et 3 sont respectivement destinés à être reliés aux ports couplé et isolé de l'OMT. Le coupleur à branches comporte deux coefficients de partage α et β, avec $β = \sqrt{1 - {α}^{2} ,}$ chargés de répartir l'énergie du champ électrique appliqué sur l'un de ses ports 1 ou 4 entre les ports 2 ou 3, avec un déphasage de 90° en valeur absolue entre les ports 2 et 3. Ainsi lorsqu'un champ électrique est appliqué sur le port 1, il se propage dans la branche du coupleur reliée au port 1 jusqu'au port 2 avec un coefficient de couplage α et se propage en diagonale, en traversant les fentes de couplage et les différents guides transversaux, jusqu'au port 3 avec le coefficient de couplage β. Le retard de phase de 90° entre les deux composantes de champ électrique en sortie du coupleur à branches sur les ports 2 et 3 correspond aux longueurs des guides transversaux égales à un quart de la longueur d'onde λ_{g}/4. Les guides transversaux ont des longueurs identiques mais des largeurs différentes. Le nombre de branches transversales est choisi en fonction du besoin en bande passante. Les largeurs des branches transversales sont définies en fonction des valeurs de coefficient de couplage α et β à réaliser. Réciproquement, lorsqu'un champ électrique est appliqué sur le port 4, il se propage dans la branche principale du coupleur reliée au port 4 jusqu'au port 3 avec un coefficient de couplage α et se propage en diagonale en traversant les fentes de couplage et les différents guides transversaux, jusqu'au port 2 avec le coefficient de couplage β et un déphasage de -90°.

Selon l'invention, les coefficients de partage α et β sont choisis de façon à compenser le défaut parasite lié à la dissymétrie de l'OMT. Ainsi les coefficients α et β ne vont plus être égaux comme c'est le cas dans les coupleurs équilibrés utilisés habituellement avec un OMT à quatre branches, mais vont être différents.

Les coefficients de partage sont optimisés en présence de l'OMT et compensent les composantes parasites horizontale et verticale δy et δx de manière à obtenir sur chaque port 2 et 3 de sortie, la moitié de la puissance reçue sur le port d'entrée 1.

Le fonctionnement du coupleur étant symétrique en réception et en transmission, l'optimisation des coefficients de partage peut être réalisée en réception, de manière à compenser les composantes parasites horizontale et verticale δy et δx liées à la dissymétrie de l'OMT.

Ainsi, en réception, à la traversée du coupleur, les composantes de champ entrant sur le port 2, Ex et δy.e^{-j90°} deviennent respectivement, en sortie sur le port 1 : α.Ex et α.δx.e^{-j90°}

De même, les composantes de champ entrant sur le port 3, Ey et δy.e^{-j90°}, deviennent respectivement en sortie sur le port 1 : β.Ey.e^{-j90°} et β.δy.e^{-j180°}.

Les projections de ces composantes de champ suivant les axes orthogonaux X et Y sont alors les suivantes :
Suivant l'axe X : α.Ex + β.δy.e^{-j180°}
Suivant l'axe Y : β.Ey.e^{-j90°}+ α.δx.e^{-j90°}

Suivant l'axe X les composantes de champ Ex et δy se somment en opposition de phase et la compensation est destructive. Suivant l'axe Y, les composantes de champ Ey et δx se somment en phase et la compensation est constructive. Pour que la compensation permettent d'obtenir sur chaque port 2 et 3 de sortie, la moitié de la puissance reçue sur le port d'entrée 1, les coefficients de partage α et β sont tels que les trois relations suivantes soient respectées : ${α}^{2} + {β}^{2} = 1$
$α . Ex - β . δ ⁢ y = \frac{1}{\sqrt{2}} volt / mètre ,$ ce qui correspond à - 3dB en puissance
$β . Ey + α . δ ⁢ x = \frac{1}{\sqrt{2}} volt / mètre ,$ ce qui correspond à - 3dB en puissance

Les figures 9a et 9b montrent que le taux d'ellipticité obtenu en associant un OMT à deux branches et un coupleur à branches déséquilibré selon l'invention, est inférieur à 0,1 dB sur la bande Ka comprise entre 19,7GHz et 20,2 GHz. Le taux d'ellipticité est inférieur à 0,4 dB sur 1,5 GHz de bande passante, ce qui permet une utilisation de cette structure pour une mission utilisateurs mais aussi pour d'autres applications quelles que soient les bandes de fréquences.

La nouvelle architecture présente les avantages d'être très compacte, l'encombrement des sources, constituées de la chaîne RF et du cornet d'émission et de réception, ainsi réalisées est de 60mm de diamètre et 100mm de hauteur. A titre de comparaison, un assemblage de source équivalente selon l'art antérieur présente un encombrement de 150mm de hauteur et de 72mm de diamètre. Le coût de réalisation est optimal par rapport au nombre de composants. En effet, la réduction du nombre de pièces mécaniques permet un gain en temps de préparation. La masse de la chaîne RF hors cornet est diminuée de 60%. La structure est simplifiée et le nombre de couches électriques est réduite à une seule au lieu de trois puisque l'OMT, le coupleur à branches et les circuits de recombinaison sont sur un même niveau. La longueur des chemins de guide est diminuée de 50% ce qui permet une réduction des pertes ohmiques de 0,1 dB par rapport à l'art antérieur avec OMT à quatre branches dont les pertes ohmiques étaient de 0,25 dB.

## Revendications

1. Ensemble d'excitation compact pour la génération d'une polarisation circulaire dans une antenne comportant un transducteur orthomode diplexant à deux branches et un coupleur à branches, **caractérisé en ce que** le transducteur orthomode (21), appelé OMT, est dissymétrique et comporte un guide d'onde principal (22) à section carrée ou circulaire d'axe longitudinal ZZ' et comportant deux extrémités 23, 24) le long de l'axe longitudinal ZZ', l'OMT comportant en outre deux branches couplées au guide d'onde principal (22) par respectivement deux fentes (25, 26) de couplage, les deux fentes de couplage (25, 26) étant réalisées dans au moins une paroi du guide d'onde, espacées l'une de l'autre de 90°, et disposées à une même hauteur par rapport aux deux extrémités (23, 24) du guide d'ondes principal (22), les deux branches de l'OMT étant respectivement reliées à deux guides d'onde (35, 36) du coupleur, le coupleur étant un coupleur à branches déséquilibré (40), le coupleur à branches (40) ayant deux coefficients de partage (α, β) différents et optimisés de manière à compenser des composantes parasites orthogonales (δy, δx) de champ électrique engendrées par la dissymétrie de l'OMT (21).

2. Ensemble d'excitation selon la revendication 1, **caractérisé en ce que** la section du guide d'onde principal (22) de l'OMT en aval des fentes de couplage (25, 26) est inférieure à la section du guide d'onde principal (22) de l'OMT en amont des fentes de couplage (25, 26), la rupture de section formant un plan de court-circuit.

3. Ensemble d'excitation selon l'une des revendications 1 ou 2, **caractérisé en ce que** les fentes de couplage (25, 26) de l'OMT (21), ayant une longueur L1 et une largeur L2, sont reliées au coupleur à branches (40) par l'intermédiaire de deux filtres à stub (27, 28) placés à une distance D1 des fentes de couplage (25, 26) et **en ce que** la distance D1, la longueur L1, la largeur L2 sont choisies de manière à réaliser une orthogonalité entre les composantes parasites (δy, δx) de champ électrique engendrées par la dissymétrie de l'OMT.

4. Ensemble d'excitation selon l'une des revendications précédentes, **caractérisé en ce que** les coefficients de partage (α, β) du coupleur à branches (40) sont déterminés à partir des trois relations suivantes :
- α² + β² =1
- $α . Ex - β . δ ⁢ y = \frac{1}{\sqrt{2}} volt / mètre ,$
- $β . Ey + α . δ ⁢ x = \frac{1}{\sqrt{2}} volt / mètre ⁢ .$

5. Antenne **caractérisée en ce qu'**elle comporte au moins un ensemble d'excitation compact selon l'une des revendications précédentes.

6. Procédé d'élaboration d'un ensemble d'excitation compact selon la revendication 1 pour la génération d'une polarisation circulaire dans une antenne, **caractérisé en ce qu'**il consiste à coupler un transducteur orthomode OMT (21) dissymétrique à deux branches, par respectivement deux fentes (25, 26) de couplage, avec un coupleur à branches (40) déséquilibré comportant deux coefficients de partage (α, β) différents, à dimensionner l'OMT (21) de façon à établir une quadrature de phase entre deux composantes parasites (δy, δx) de champ électrique engendrées par la dissymétrie de l'OMT, et à optimiser les coefficients de partage (α, β) du coupleur à branches (40) pour compenser les deux composantes parasites (δy, δx) de champ électrique.

7. Procédé selon la revendication 6, **caractérisé en ce que** le dimensionnement de l'OMT consiste à déterminer une longueur L1 et une largeur L2 des fentes de couplage (25, 26) de l'OMT (21), à placer un plan de court-circuit dans le guide d'onde principal de l'OMT en aval des fentes de couplage, à déterminer une distance D1 séparant les fentes de couplage (25, 26) de deux filtres à stubs (27, 28) placés entre les fentes de couplage et le coupleur à branches (40), la distance D1, la longueur L1 et la largeur L2 étant choisies de manière à réaliser une orthogonalité entre les composantes parasites (δy, δx) de champ électrique engendrées par la dissymétrie de l'OMT.

8. Procédé selon l'une des revendications 6 ou 7, **caractérisé en ce que** les coefficients de partage (α, β) du coupleur à branches (40) sont déterminés à partir des trois relations suivantes :
- α² + β² =1
- $α . Ex - β . δ ⁢ y = \frac{1}{\sqrt{2}} volt / mètre ,$
- $β . Ey + α . δ ⁢ x = \frac{1}{\sqrt{2}} volt / mètre ⁢ .$

## Patentansprüche

1. Kompakte Erregungsbaugruppe zum Erzeugen einer Zirkularpolarisierung in einer Antenne, welche einen diplexierenden Orthomodus-Wandler mit zwei Armen und einen Arm-Koppler beinhaltet, **dadurch gekennzeichnet, dass** der Orthomodus-Wandler (21), genannt OMT, asymmetrisch ist und einen Hauptwellenleiter (22) mit quadratischer oder kreisförmiger Querschnittsfläche und mit Längsachse ZZ' beinhaltet und zwei Enden (23, 24) entlang der Längsachse ZZ' beinhaltet, wobei der OMT zudem zwei Arme beinhaltet, welche mit dem Hauptwellenleiter (22) durch jeweils zwei Kopplungsschlitze (25, 26) gekoppelt sind, wobei die beiden Kopplungsschlitze (25, 26) in mindestens einer Wand des Wellenleiters praktiziert sind und voneinander um 90° entfernt sind, und in einer gleichen Höhe in Bezug auf die beiden Enden (23, 24) des Hauptwellenleiters (22) angeordnet sind, wobei die beiden Arme des OMT jeweils mit zwei Wellenleitern (35, 36) des Kopplers verbunden sind, wobei der Koppler ein unausgewogener Arm-Koppler (40) ist, wobei der Arm-Koppler (40) zwei unterschiedliche Teilungskoeffizienten (α, β) besitzt, welche so optimiert sind, dass sie rechtwinklige Störkomponenten (δy, δx) eines elektrischen Feldes, welche durch die Asymmetrie des OMT (21) erzeugt werden, kompensieren.

2. Erregungsbaugruppe nach Anspruch 1, **dadurch gekennzeichnet, dass** die Querschnittsfläche des Hauptwellenleiters (22) des OMT im nachgelagerten Bereich der Kopplungsschlitze (25, 26) kleiner ist als die Querschnittsfläche des Hauptwellenleiters (22) des OMT im vorgelagerten Bereich der Kopplungsschlitze (25, 26), wobei der Querschnittsbruch eine Kurzschlussebene bildet.

3. Erregungsbaugruppe nach einem der Ansprüche 1 oder 2, **dadurch gekennzeichnet, dass** die Kopplungsschlitze (25, 26) des OMT (21), welche eine Länge L1 und eine Breite L2 besitzen, mit dem Arm-Koppler (40) über zwei Stub-Filter (27, 28) verbunden sind, welche in einem Abstand D1 von den Kopplungsschlitzen (25, 26) angeordnet sind, und dadurch, dass der Abstand D1, die Länge L1 und die Breite L2 so gewählt sind, dass eine Rechtwinkligkeit zwischen den Störkomponenten (δy, δx) des elektrischen Feldes geschaffen wird, welche durch die Asymmetrie des OMT erzeugt werden.

4. Erregungsbaugruppe nach einem der vorhergehenden Ansprüche, **dadurch gekennzeichnet, dass** die Teilungskoeffizienten (α, β) des Arm-Kopplers (40) anhand der drei folgenden Beziehungen bestimmt werden:
- α²+β² = 1
- α.Ex - β.δy = 1/√2 Volt/Meter,
- β.Ey + α.δx = 1/√2 Volt/Meter.

5. Antenne, **dadurch gekennzeichnet, dass** sie einen kompakte Erregungsbaugruppe nach einem der vorhergehenden Ansprüche beinhaltet.

6. Verfahren zum Schaffen einer kompakten Erregungsbaugruppe nach Anspruch 1 zum Erzeugen einer Zirkularpolarisierung in einer Antenne, **dadurch gekennzeichnet, dass** es darin besteht, einen asymmetrischen Orthomodus-Wandler OMT (21) mit zwei Armen durch jeweils zwei Kopplungsschlitze (25, 26) mit einem unausgewogenen Arm-Koppler (40) zu koppeln, welcher zwei unterschiedliche Teilungskoeffizienten (α, β) beinhaltet, den OMT (21) so zu dimensionieren, dass eine Phasenquadratur zwischen zwei Störkomponenten (δy,δx) eines elektrischen Feldes etabliert wird, welche durch die Asymmetrie des OMT erzeugt werden, und die Teilungskoeffizienten (α, β) des Arm-Kopplers (40) zu optimieren, um die beiden Störkomponenten (δy,δx) des elektrischen Feldes zu kompensieren.

7. Verfahren nach Anspruch 6, **dadurch gekennzeichnet, dass** die Dimensionierung des OMT darin besteht, eine Länge L1 und eine Breite L2 der Kopplungsschlitze (25, 26) des OMT (21) zu bestimmen, eine Kurzschlussebene im Hauptwellenleiter des OMT im nachgelagerten Bereich der Kopplungsschlitze zu platzieren, einen Abstand D1 zu bestimmen, welcher die Kopplungsschlitze (25, 26) von zwei Stub-Filtern (27, 28) trennt, welche zwischen den Kopplungsschlitzen und dem Arm-Koppler (40) platziert sind, wobei der Abstand D1, die Länge L1 und die Breite L2 so gewählt sind, dass eine Rechtwinkligkeit zwischen den Störkomponenten (δy,δx) des elektrischen Feldes geschaffen wird, welche durch die Asymmetrie des OMT erzeugt werden.

8. Verfahren nach einem der Ansprüche 6 oder 7, **dadurch gekennzeichnet, dass** die Teilungskoeffizienten (α, β) des Arm-Kopplers (40) anhand der drei folgenden Beziehungen bestimmt werden:
- α²+β² = 1
- α.Ex - β.δy = 1/√2 Volt/Meter,
- β.Ey + α.δx = 1/√2 Volt/Meter.

## Claims

1. Compact excitation assembly for generating a circular polarization in an antenna comprising a diplexing orthomode transducer with two branches and a branched coupler, **characterized in that** the orthomode transducer (21), called an OMT, is asymmetric and comprises a main waveguide (22) with square or circular cross section and longitudinal axis ZZ' and comprising two ends (23, 24) along the longitudinal axis ZZ', the OMT further comprising two branches coupled to the main waveguide (22) by respectively two coupling slots (25, 26), the two coupling slots (25, 26) being made in at least one wall of the waveguide, separated from one another by 90°, and disposed at the same height with respect to the two ends (23, 24) of the main waveguide (22), the two branches of the OMT being respectively linked to two waveguides (35, 36) of the coupler, the coupler being an unbalanced branched coupler (40), the branched coupler (40) having two different splitting coefficients (α, β) that are optimized in such a way as to compensate for the electric field orthogonal spurious components (δy, δx) produced by the asymmetry of the OMT (21).

2. Excitation assembly according to Claim 1, **characterized in that** the cross section of the main waveguide (22) of the OMT downstream of the coupling slots (25, 26) is less than the cross section of the main waveguide (22) of the OMT upstream of the coupling slots (25, 26), the break in cross section forming a short-circuit plane.

3. Excitation assembly according to one of Claims 1 or 2, **characterized in that** the coupling slots (25, 26) of the OMT (21), having a length L1 and a width L2, are linked to the branched coupler (40) by way of two stub filters (27, 28) placed at a distance D1 from the coupling slots (25, 26) and **in that** the distance D1, the length L1 and the width L2 are chosen in such a way as to produce an orthogonality between the electric field spurious components (δy, δx) produced by the asymmetry of the OMT.

4. Excitation assembly according to one of the preceding claims, **characterized in that** the splitting coefficients (α, β) of the branched coupler (40) are determined on the basis of the following three relations:
- α² + β² = 1
- $α . Ex - β . δ ⁢ y = \frac{1}{\sqrt{2}} volts / metre$
- $β . Ey + α . δ ⁢ x = \frac{1}{\sqrt{2}} volts / metre$

5. Antenna **characterized in that** it comprises at least one compact excitation assembly according to one of the preceding claims.

6. Method of fashioning a compact excitation assembly according to claim 1 for generating a circular polarization in an antenna, **characterized in that** it consists in coupling an asymmetric OMT orthomode transducer (21) with two branches, by respectively two coupling slots (25, 26), with an unbalanced branched coupler (40) comprising two different splitting coefficients (α, β), in dimensioning the OMT (21) in such a way as to establish a phase quadrature between two electric field spurious components (δy, δx) produced by the asymmetry of the OMT, and in optimizing the splitting coefficients (α, β) of the branched coupler (40) so as to compensate for the two electric field spurious components (δy, δx).

7. Method according to Claim 6, **characterized in that** the dimensioning of the OMT consists in determining a length L1 and a width L2 of the coupling slots (25, 26) of the OMT (21), in placing a short-circuit plane in the main waveguide of the OMT downstream of the coupling slots, in determining a distance D1 separating the coupling slots (25, 26) from two stub filters (27, 28) placed between the coupling slots and the branched coupler (40), the distance D1, the length L1 and the width L2 being chosen in such a way as to produce an orthogonality between the electric field spurious components (δy, δx) produced by the asymmetry of the OMT.

8. Method according to one of Claims 6 or 7, **characterized in that** the splitting coefficients (α, β) of the branched coupler (40) are determined on the basis of the following three relations:
- α² + β² = 1
- $α . Ex - β . δ ⁢ y = \frac{1}{\sqrt{2}} volt / metre$
- $β . Ey + α . δ ⁢ x = \frac{1}{\sqrt{2}} volts / metre$
